# EUROPÄISCHE PATENTSCHRIFT

(11) **EP 4 098 870 B1**
(45) Veröffentlichungstag und Bekanntmachung des Hinweises auf die Patenterteilung: **20.03.2024**
(21) Anmeldenummer: 22172479.2
(22) Anmeldetag: 10.05.2022
(51) Int. Cl.: F04B 15/02, F04B 53/16, F04B 53/22

(54) **DICKSTOFFPUMPE**
VISCOUS MATERIAL PUMP
POMPE À LIQUIDES ÉPAIS

(30) Priorität: 02.06.2021 DE 202021103018 U
(43) Veröffentlichungstag der Anmeldung: 07.12.2022
(73) Patentinhaber: Liebherr-Mischtechnik GmbH, 88427 Bad Schussenried (DE)
(72) Erfinder: EBERHARD, Alexander, 89231 Neu-Ulm (DE); MACK, Hans-Peter, 89081 Ulm (DE); WESTERMANN, Karl, 72574 Bad Urach (DE)
(74) Vertreter: Laufhütte, Dieter

(56) Entgegenhaltungen:
- DE-A1-102019 107 006
- DE-B3-102018 125 163
- US-A- 3 807 706
- US-A- 4 527 959

## Beschreibung

Die vorliegende Erfindung betrifft eine Dickstoffpumpe, insbesondere Betonpumpe, nach dem Oberbegriff des Anspruchs 1.

Zur Förderung von Dickstoffen wie Beton werden üblicherweise spezielle Dickstofffördervorrichtungen bzw. Dickstoffpumpen eingesetzt, die mittels hydraulisch angetriebener Förderzylinder den Dickstoff von einem Sammelbehälter bzw. Beschickungstrichter in eine Förderleitung pumpen. Siehe DE102019107006 A1, die eine Betonpumpe nach dem Stand der Technik offenbart.

Aus dem Stand der Technik sind unterschiedliche Arten von mobilen und stationären Betonpumpen bekannt, welche mit einem Fahrwerk ausgestattet sein können. Derartige Betonpumpen können selbstfahrend ausgeführt sein (z.B. bei Autobetonpumpen oder Raupenbetonpumpen) oder gezogen oder anderweitig bewegt werden. So ist bei Autobetonpumpen das Pumpensystem bzw. der Pumpenaufbau auf ein handelsübliches Trägerfahrgestell montiert und mit einem Verteilermast kombiniert. Mobile Betonpumpen ohne Verteilermast umfassen typischerweise einen Pumpenaufbau, welcher die eigentliche Pumpenvorrichtung bzw. Pumpe, einen Beschickungstrichter zum Zuführen von Dickstoff sowie eine Förderleitung, in welche der Dickstoff hineingepumpt wird, umfasst und auf einem Fahrwerk montiert ist. Bei dem Fahrwerk kann es sich beispielsweise um ein Raupenfahrwerk oder eine Anhängerachse mit Rädern handeln. Darüber hinaus sind auch stationäre Betonpumpen mit Fahrwerk und darauf montiertem Pumpenaufbau bekannt.

Viele bekannte Betonpumpen sind hinsichtlich einer raumsparenden Bauteilanordnung meist nicht oder kaum optimiert und stellen daher entsprechend sperrige Maschinen dar. Mobile Betonpumpen ohne Verteilermast und mit Raupenfahrwerk (sog. Raupenbetonpumpen) lassen sich beispielsweise meist per Fernsteuerung oder über eine Bedienung an der Maschine selbst bewegen, sodass raumgreifende Abmaße hinderlich bezüglich der Übersichtlichkeit sind. Insbesondere bei Betonpumpen mit einem Förderleitungsabgang am Beschickungstrichter, bei denen die Förderleitung seitlich am Pumpenaufbau vorbei nach vorne verlegt ist (i.d.R. bei Raupenbetonpumpen), d.h. mit einem vorderen Förderleitungsabgang der Maschine, wird die Gesamtbreite der Betonpumpe durch den Pumpenaufbau einschließlich der Förderleitung bestimmt. Die Problematik eines sperrigen Pumpenaufbaus ergibt sich jedoch auch bei anderen Betonpumpentypen, beispielsweise bei Anhängerbetonpumpen oder einigen Stationärbetonpumpentypen.

Hierbei ist oftmals auch der Zugang zu den Komponenten der Pumpenvorrichtung, insbesondere zum Wasserkasten als Wartungs- und Kontrollstelle, aber auch bei der Montage, erschwert, da sich das Bedien- bzw. Wartungspersonal über das Fahrwerk beugen muss.

Der vorliegenden Erfindung liegt daher die Aufgabe zugrunde, eine Dickstoffpumpe der eingangs genannten Art bereitzustellen, deren Pumpenaufbau weniger sperrig ist bzw. den eingenommenen Raum optimal ausnutzt und deren Pumpenvorrichtung für Wartungs- und Kontrollarbeiten besser zugänglich ist.

Erfindungsgemäß wird diese Aufgabe durch eine Vorrichtung mit den Merkmalen des Anspruchs 1 gelöst. Demnach wird erfindungsgemäß eine Dickstoffpumpe, insbesondere eine Betonpumpe, vorgeschlagen, welche ein Fahrwerk und einen am Fahrwerk befestigten Pumpenaufbau mit einer Pumpenvorrichtung zur Förderung von Dickstoff, insbesondere Beton, umfasst. Erfindungsgemäß ist die Pumpenvorrichtung zur Längsachse des Fahrwerks seitlich versetzt angeordnet, wobei die Gesamtbreite der Dickstoffpumpe auf einer Seite, vorzugsweise auf beiden Seiten, durch den Pumpenaufbau begrenzt wird.

Das Fahrwerk kann einen Fahrwerksrahmen bzw. eine Rahmenstruktur zur Aufnahme von Maschinenelementen wie z.B. Fahrwerkskomponenten umfassen. Das Fahrwerk kann beispielsweise ein Raupenfahrwerk mit mehreren (insbesondere zwei) Raupenfahrwerksschiffen oder ein Anhängerfahrwerk mit mindestens einer Radachse sein.

Die erfindungsgemäße Idee besteht also darin, die Pumpenvorrichtung außermittig auf dem Fahrwerk anzuordnen, sodass sie Längsachse der Pumpenvorrichtung von der Längsachse des Fahrwerks beabstandet ist. Die Längsachsen sind dabei seitlich versetzt und verlaufen vorzugsweise parallel zueinander. Auf der Seite der Dickstoffpumpe, die durch den Pumpenaufbau begrenzt wird, ragt der Fahrzeugrahmen nicht über die Außenkontur des Pumpenaufbaus hinaus.

Die Längsachse des Fahrwerks kann der Längsachse eines Fahrwerkrahmens bzw. einer Rahmenstruktur des Fahrwerks entsprechen. Bei den Längsachsen des Fahrwerks und des Pumpenaufbaus handelt es sich insbesondere um deren Mittelachsen.

Die Pumpenvorrichtung stellt die eigentliche "Pumpe" der vorliegend als "Dickstoffpumpe" bezeichneten Baumaschine dar, mittels welcher der Dickstoff gefördert bzw. gepumpt wird, und kann beispielsweise neben einer Pumpeinheit zum Ansaugen und Pumpen von Dickstoff weitere Elemente wie eine Antriebseinheit zur Energieversorgung der Pumpenvorrichtung, einen Beschickungstrichter und/oder eine Förderleitung umfassen. Um Abgrenzungsschwierigkeiten zwischen der "Betonpumpe" als eigentlicher Pumpe und somit als Teileinheit der Baumaschine einerseits und der "Betonpumpe" als Baumaschine selbst zu vermeiden, wird die eigentliche Pumpe daher vorliegend als "Pumpenvorrichtung" bezeichnet, wohingegen die Begriffe "Dickstoffpumpe" oder "Betonpumpe" für die ganze Baumaschine stehen.

Der außermittige Einbau der Pumpenvorrichtung bewirkt, dass dessen Montage- und Kontrollstellen stark auf eine Fahrzeugseite rücken und so von der Außenseite deutlich besser zugänglich sind als bisher - die Maschinengestaltung der Dickstoffpumpe ist montage- und servicefreundlicher. Die Begrenzung der Gesamtbreite durch den Pumpenaufbau stellt zudem insbesondere sicher, dass das Wartungs- und Bedienpersonal einen direkten Zugang zu den Wartungs- und Kontrollstellen hat und die Rahmenstruktur oder das Fahrwerk diesen Zugang nicht behindert.

Die außermittige Anordnung der Pumpenvorrichtung ermöglicht durch die schmalere Gesamtmaschine auch eine bessere Zugänglichkeit zu Wartungs- und Servicestellen eines eventuell vorgesehenen Verbrennungsmotors der Dickstoffpumpe, etwa zum Filter- oder Ölwechsel. Der Motor ist insbesondere auf dieselbe Seite der Dickstoffpumpe verschoben wie die Pumpenvorrichtung. Zudem kann die sich aus der außermittigen Anordnung der Pumpenvorrichtung ergebende raumsparende Bauteilanordnung auch vorteilhaft sein beim Transport der Dickstoffpumpe, beispielsweise auf einem LKW oder in einem ISO-Seecontainer.

Des Weiteren bewirkt die außermittige Anordnung der Pumpenvorrichtung einen Zugewinn an größeren Bauräumen auf der Seite der Dickstoffpumpe, von der die Pumpenvorrichtung wegrückt - etwa nutzbar zur Unterbringung weiterer benötigter Großkomponenten des Pumpenaufbaus bzw. raumgreifender Maschinenelemente der Dickstoffpumpe wie Motor(en), Kühler oder Tank(s). Durch geschickte Bauraumnutzug lassen sich die Abmaße der gesamten Maschine weiter senken, was einen Zugewinn an Übersichtlichkeit und Sicherheit beim Verfahren der Dickstoffpumpe auf der Baustelle mit sich bringt. Auch lässt sich durch die geschickte Bauraumnutzung ggf. die Maschinenhöhe senken, was beispielsweise hinsichtlich der Übersichtlichkeit beim Fahren mit Fernbedienung vorteilhaft ist.

Vorteilhafte Ausführungsformen der Erfindung ergeben sich aus den Unteransprüchen und der nachfolgenden Beschreibung.

Obwohl die Pumpenvorrichtung außermittig, d.h. seitlich versetzt zur Längsachse des Fahrwerks angeordnet ist, kann der gesamte Pumpenaufbau im Wesentlichen mittig auf dem Fahrwerk angeordnet sein. Beispielsweise kann der Pumpenaufbau ein Gehäuse umfassen, in welchem die Pumpenvorrichtung untergebracht ist, wobei das Gehäuse mittig auf dem Fahrwerk sitzt und die Pumpenvorrichtung in Bezug auf die Längsachse des Gehäuses außermittig angeordnet ist.

Die Pumpenvorrichtung kann einen oder mehrere Förderzylinder umfassen, welche Dickstoff in eine Förderleitung pumpen und insbesondere hydraulisch angetrieben sind. Der oder die Förderzylinder verlaufen vorzugsweise parallel zur Längsachse der Pumpenvorrichtung.

Die Dickstoffpumpe kann als Raupendickstoffpumpe mit einem Raupenfahrwerk ausgebildet sein, welches beispielsweise zwei Fahrwerksschiffe bzw. Raupenschiffe umfassen kann. In dieser Ausgestaltung, welche sich besonders für den Baustelleneinsatz bei häufigem Wechsel der Arbeitsposition eignet, kann die Dickstoffpumpe fernsteuerbar sein. Alternativ kann die Dickstoffpumpe als Anhängerpumpe mit vorzugsweise zwei (oder auch mehr) Rädern und einer Anhängerkupplung ausgebildet sein. Hier können zusätzlich Abstützfüße zur stabilen Lagerung der Dickstoffpumpe während des Arbeitseinsatzes am Fahrwerk vorgesehen sein.

In einer möglichen Ausführungsform ist vorgesehen, dass der Pumpenaufbau einen Beschickungstrichter zum Zuführen von Dickstoff zur Pumpenvorrichtung umfasst, wobei die Gesamtbreite der Dickstoffpumpe auf einer Seite durch den Beschickungstrichter begrenzt ist. Bei dem Beschickungstrichter handelt es sich ganz allgemein um einen Dickstoffsammelbehälter, welcher trotz seiner Benennung nicht zwangsläufig trichterförmig ausgeführt sein muss, dies aber vorzugsweise ist. Der Beschickungstrichter ist vorzugsweise mittig zur Längsachse der Pumpenvorrichtung angeordnet. Die Längsachsen der Pumpenvorrichtung und des Beschickungstrichters können hierbei zusammenfallen, wobei anzumerken ist, dass der Beschickungstrichter nicht symmetrisch sein muss. Der Beschickungstrichter ist aber vorzugsweise im groben Maßstab, d.h. im Wesentlichen symmetrisch. Allerdings können z.B. rechtslinks-Unterschiede beim Trichterrand oder bei der Anbringung von Bedienelementen bestehen. Die Gesamtbreite der Dickstoffpumpe kann auf der einen Seite durch eine Wandung des Beschickungstrichters oder durch ein mit diesem verbundenes und vorliegend zum Beschickungstrichter gezähltes Bauteil wie z.B. einem Rührwerksmotor begrenzt sein.

In einer weiteren möglichen Ausführungsform ist vorgesehen, dass der Pumpenaufbau eine Förderleitung umfasst, in welche mittels der Pumpenvorrichtung Dickstoff förderbar ist. Die Förderleitung verläuft seitlich entlang der Dickstoffpumpe von hinten nach vorne und ist vorzugsweise über einen insbesondere öffenbaren Klappbogen an eine Rückwand des Beschickungstrichters angebunden bzw. mit dieser verbunden. Die Gesamtbreite der Dickstoffpumpe ist auf einer Seite durch die Förderleitung begrenzt. Bei letzterer handelt es sich insbesondere um eine Rohrleitung.

Die Förderleitung kann auf der Seite der Dickstoffpumpe, an die durch ihre außermittige Platzierung die Pumpenvorrichtung gerückt ist, verlaufen. Bevorzugt verläuft sie aber an der gegenüberliegenden Seite der Dickstoffpumpe. Ferner kann die Förderleitung vorne einen Anschluss für eine weiterführende Dickstoffleitung, beispielsweise eine Förderschlauchleitung, aufweisen.

In einer weiteren möglichen Ausführungsform ist vorgesehen, dass die Gesamtbreite der Dickstoffpumpe auf der einen Seite durch den Beschickungstrichter und auf der anderen Seite durch die Förderleitung begrenzt ist. Der Pumpenaufbau bzw. die Pumpenvorrichtung rückt somit maximal an die Seite der Dickstoffpumpe heran, sodass das Bedien- und Wartungspersonal bequem und ohne sich über das Fahrwerk oder andere überstehende Teile der Dickstoffpumpe beugen zu müssen die Wartungsstellen der Pumpenvorrichtung erreichen kann. Ferner bestehen keine unnötigen Überstände, sondern die Bauräume sind optimal ausgenutzt, sodass sich auf der Baustelle eine bessere Übersichtlichkeit ergibt.

In einer weiteren möglichen Ausführungsform ist vorgesehen, dass auf der Seite der Pumpenvorrichtung, auf der die Förderleitung verläuft, ein Tank, ein Motor und/oder ein Speicher angeordnet ist, welcher seitlich nicht über die Förderleitung hinausragt und welcher vorzugsweise zwischen der Pumpenvorrichtung und der Förderleitung angeordnet ist. Alternativ können auch andere Großkomponenten wie z.B. ein Geräte-, Teile- und/oder Werkzeugkasten der Dickstoffpumpe dort angeordnet sein. Durch die außermittige Anordnung der Pumpenvorrichtung wird Bauraum frei, insbesondere zwischen der Pumpenvorrichtung und der seitlich außen verlaufenden Förderleitung, welcher praktischerweise für die Unterbringung sperriger Komponenten der Dickstoffpumpe genutzt werden kann. Die Komponenten können in einem gemeinsamen Gehäuse mit der Pumpenvorrichtung oder in einem separaten Gehäuse bzw. separaten Gehäusen untergebracht sein.

In einer weiteren möglichen Ausführungsform ist vorgesehen, dass der Pumpenaufbau auf einer Seite, vorzugsweise auf beiden Seiten, nicht über das Fahrwerk hinausragt (also keinen Überhang aufweist). Insbesondere entspricht die maximale Breite des Pumpenaufbaus der maximalen Breite des Fahrwerks, sodass auf beiden Seiten keine Überhänge durch den Pumpenaufbau bzw. die Förderleitung und den Beschickungstrichter bestehen. Die Maschinenbreite, d.h. die Breite der Dickstoffpumpe, entspricht somit der Breite des Pumpenaufbaus (inklusive Beschickungstrichter und Förderleitung).

In einer weiteren möglichen Ausführungsform ist vorgesehen, dass die Pumpenvorrichtung zwei an den Beschickungstrichter angebundene Förderzylinder umfasst, welche derart antreibbar sind, dass der eine Förderzylinder einen Saughub ausführt und Dickstoff aus dem Beschickungstrichter ansaugt, während gleichzeitig der andere Förderzylinder einen Pumphub ausführt und Dickstoff in die Förderleitung pumpt. Vorzugsweise sind die Förderzylinder hydraulisch angetrieben. Die Förderzylinder sind vorzugsweise an eine Vorderwand des Beschickungstrichters angebunden, welche der Rückwand, in die die Förderleitung mündet, gegenüberliegt. Im Beschickungstrichter können ferner ein oder mehrere Rührwerke zur Zwangszuführung des darin gelagerten Dickstoffs zu den Ansaugöffnungen der Förderzylinder vorgesehen sein.

In einer weiteren möglichen Ausführungsform ist vorgesehen, dass der Pumpenaufbau eine Rohrweiche umfasst, welche vorzugsweise am Beschickungstrichter schwenkbar gelagert ist und welche derart antreibbar ist, dass sie die Förderleitung abwechselnd mit dem jeweils einen Pumphub ausführenden Förderzylinder verbindet. Die Rohrweiche kann als S-Rohr ausgebildet sein und befindet sich vorzugsweise innerhalb des Beschickungstrichters. Sie kann mittels eines oder mehrerer hydraulischer Schwenkzylinder antreibbar bzw. hin- und herschwenkbar sein.

In einer weiteren möglichen Ausführungsform ist vorgesehen, dass die Pumpenvorrichtung einen Wasserkasten zur Sichtkontrolle und Wartung mindestens eines Förderzylinders der Pumpenvorrichtung umfasst, wobei die Pumpenvorrichtung derart angeordnet und ausgebildet ist, dass der Wasserkasten von außerhalb der Dickstoffpumpe einsehbar und zugänglich ist. Der Wasserkasten ist insbesondere öffenbar und bildet eine Kontroll- und Wartungsstelle der Pumpenvorrichtung, welche durch deren außermittige Anordnung im Bereich der Seite der Dickstoffpumpe angeordnet und daher leicht zugänglich ist. Über den öffenbaren Wasserkasten können z.B. Systemleckagen entdeckt oder Verschleißteile der Förderzylinder wie deren Förderkolben getauscht oder repariert werden.

In einer weiteren möglichen Ausführungsform ist vorgesehen, dass die Pumpenvorrichtung zumindest teilweise in einem Gehäuse des Pumpenaufbaus angeordnet und vorzugsweise zur Längsachse des Gehäuses seitlich versetzt angeordnet ist. Das Gehäuse kann also mittig auf dem Fahrwerk sitzen, während die Pumpenvorrichtung außermittig zum Fahrwerk und zum Gehäuse angeordnet ist. Das Gehäuse sorgt für eine Schallreduzierung und einen Schutz vor Umweltbedingungen bzw. Wetter und kann als Blechgehäuse ausgebildet sein. Es kann eine oder mehrere Klappen aufweisen, um den Zugang zu einer oder mehreren Wartungs- und/oder Bedienstellen freizugeben. Ferner kann ein Lüftungsgitter zum Einsaugen oder Ausblasen von Luft für eine Kühlung vorgesehen sein.

Die Dickstoffpumpe kann ferner einen insbesondere seitlich angeordneten Bedienstand zur Bedienung der Dickstoffpumpe aufweisen. Vorzugsweise ist der Bedienstand dabei so angeordnet, dass er nicht über den Pumpenaufbau, insbesondere nicht über den Beschickungstrichter oder die Förderleitung, hinausragt.

In einer weiteren möglichen Ausführungsform ist vorgesehen, dass das Fahrwerk ein Raupenfahrwerk mit zwei Raupenfahrwerksschiffen ist.

In einer weiteren möglichen Ausführungsform ist vorgesehen, dass sich der Pumpenaufbau in einen Bereich oberhalb eines oder mehrerer Raupenfahrwerksschiffe erstreckt. Durch die erfindungsgemäße Außermittigkeit des Pumpenaufbaus kann der bisweilen in der Regel ungenutzte Bauraum oberhalb des Raupenfahrwerks für den Pumpenaufbau genutzt werden.

In einer weiteren möglichen Ausführungsform umfasst die Dickstoffpumpe eine Wartungsstelle, insbesondere einen Wasserkasten der Pumpenvorrichtung, und/oder eine Energieerzeugungseinheit, beispielsweise einen Motor (Verbrennungsmotor oder Elektromotor) und/oder eine Batterie, und/oder einen Schaltschrank und/oder eine sonstige Maschinenkomponente, beispielsweise einen Zugang für Batterietrenner, eine Fremdstarthilfe oder eine Zündung, und/oder einen Stauraum, beispielsweise einen Werkzeugkasten, einen Staukasten oder eine Funkfernsteuerungsablage, welcher / welche von einer einzigen Seite der Dickstoffpumpe aus zugänglich ist / sind, insbesondere auf einer durch den Pumpenaufbau begrenzten Seite. Dadurch kann die gesamte Maschine von nur einer Seite aus gewartet / inspiziert werden. Dies ist beispielsweise bei einem Containertransport vorteilhaft, wenn der Zugang zur verstauten Dickstoffpumpe begrenzt ist. In diesem Zusammenhang kann die Dickstoffpumpe eine Verzurreinrichtung für die Befestigung an / in einem Container umfassen.

Weitere Merkmale, Einzelheiten und Vorteile der Erfindung ergeben sich aus dem nachfolgend anhand der Figuren erläuterten Ausführungsbeispiel. Es zeigen:
- Figur 1:: ein Ausführungsbeispiel der erfindungsgemäßen Dickstoffpumpe in einer Seitenansicht; und
- Figur 2:: eine Draufsicht auf einen horizontalen Schnitt durch die Dickstoffpumpe gemäß Figur 1 auf Höhe der Pumpenvorrichtung.

Die Figur 1 zeigt ein bevorzugtes Ausführungsbeispiel der erfindungsgemäßen Dickstoffpumpe 10 in einer Seitenansicht. Ein horizontaler Schnitt durch die Dickstoffpumpe 10 auf Höhe der Linie A-A ist in der Figur 2 in einer Draufsicht gezeigt.

Bei der Dickstoffpumpe 10 handelt es sich in diesem Ausführungsbeispiel um eine Raupenbetonpumpe (im Sinne einer selbstfahrenden mobilen Betonpumpe ohne Verteilermast) mit zwei Raupenfahrwerksschiffen 14, welche mit einer insbesondere als Stahlrahmen ausgebildeten Rahmenstruktur 12 verbunden sind, die, ebenso wie die Raupenfahrwerksschiffe 14, Teil des Fahrwerks der Dickstoffpumpe 10 ist. Eine solche Rahmenstruktur 12 muss jedoch nicht zwingend vorgesehen sein. Auf dem Fahrwerk sitzt ein Pumpenaufbau 16 mit einem geschlossenen Gehäuse 18, einer darin angeordneten Pumpenvorrichtung 20 (welche die eigentliche Pumpe darstellt und auch als eigentliche "Betonpumpe" bezeichnet werden kann), einem hinten an der Dickstoffpumpe 10 angeordneten Beschickungstrichter 22 und einer von einer Rückwand des Beschickungstrichters 22 entlang einer Seite der Dickstoffpumpe 10 nach vorne verlaufenden Förderleitung 24. In den trichterförmigen Beschickungstrichter 22 ist über eine obere Öffnung der zu fördernde Dickstoff (hier: Beton) einfüllbar, welcher mittels der Pumpenvorrichtung 20 in die Förderleitung 24 gepumpt und zum Einsatzort transportiert wird.

Die Pumpenvorrichtung 20, welche in der Figur 2 zu erkennen ist, umfasst zwei parallel zur Längsachse L1 des Fahrwerks verlaufende Förderzylinder 30, die mit einer Vorderwand des Beschickungstrichters 22 verbunden sind und jeweils einen axial verschiebbar gelagerten Förderkolben umfassen. Die Förderzylinder 30 sind hydraulisch über Antriebszylinder 32 derart antreibbar, dass jeweils einer der Förderzylinder 30 Beton aus dem Beschickungstrichter 22 ansaugt (Saughub), während der andere Förderzylinder 30 den zuvor angesaugten Beton in die Förderleitung 24 pumpt (Pumphub). Saug- und Pumphub wechseln sich bei jedem Förderzylinder 30 ab.

Eine schwenkbar im Beschickungstrichter 22 gelagerte Rohrweiche ist derart mit den Pump- und Saughüben der Förderzylinder 30 synchronisiert, dass sie jeweils den gerade einen Pumphub ausführenden Förderzylinder 30 mit der Förderleitung 24 verbindet, welche in die der Vorderwand gegenüberliegende Rückwand des Beschickungstrichters 22 mündet. Ferner umfasst der Beschickungstrichter 22 zwei seitlich angeordnete Rührwerke 28, welche den Beton durchmischen und zu den Förderzylindern 30 bewegen. An der Unterseite des Beschickungstrichters 22 befindet sich in diesem Ausführungsbeispiel ferner eine durch eine verriegelbare Klappe verschließbare Öffnung 23 zur schnellen Entleerung des Beschickungstrichters 22.

Die axial beweglichen Förderkolben sind jeweils über eine Kolbenstange mit dem zugeordneten Antriebszylinder 32 verbunden. Die Vorderseiten der Förderkolben kommen mit dem Beton in Kontakt, während die dem Beton abgewandten Kammern der Förderzylinder 30 mit Wasser gefüllt sind. Zwischen den Förderzylindern 30 und den Antriebszylindern 32 ist ein gemeinsamer Wasserkasten 34 angeordnet, durch welchen die Kolbenstangen der Förderkolben verlaufen. Das Wasser des Wasserkastens 34 bewegt sich im alternierenden Förderbetrieb zwischen den beiden Förderzylindern 30 und steht mit den dem Beschickungstrichter 22 abgewandten Rückseiten der Förderkolben in Kontakt. Dies dient neben einer Kühlung der Förderzylinder auch der Bereitstellung einer durch Öffnung des Wasserkastens 34 gut zugänglichen Wartungsstelle für die Pumpenvorrichtung 20, über die beispielsweise die Förderkolben gewartet oder getauscht werden können.

Im Stand der Technik ist, unabhängig vom Gerätetyp und vor allem bei Raupen- und Anhängerbetonpumpen, der Pumpenaufbau und auch die Pumpenvorrichtung üblicherweise mittig zur Längsachse des Fahrwerks angeordnet.

Bei Autobetonpumpen ergibt sich die mittige Lage fast zwingend aus dem zum Einbau freien Raum zwischen dem Fahrzeug- oder Aufbaurahmen. Zudem strebt man eine mittige Schwerpunktlage bei dem straßenfahrenden Gerät an. Den schwerpunktmäßigen Ausgleich zur Betonpumpe erreicht man beispielsweise durch entsprechende Positionierung anderer schwerer Maschinenelemente (Tanks, Kühler). Die Zugänglichkeit zum Wasserkasten der Pumpenvorrichtung wird über entsprechende Podeste zum und Freiräume über dem Wasserkasten gewährleistet. Bezüglich der Fahrzeuggesamtbreite ist der Pumpenaufbau bei Autobetonpumpen aber in der Regel nicht maßgebend.

Bei Raupen- und Anhängerbetonpumpen ist durch den mittigen Aufbau jedoch die Zugänglichkeit des Wasserkastens 34 erschwert, da sich das Personal über das Fahrwerk beugen muss, um an den mittig platzierten Wasserkasten 34 zu gelangen.

Erfindungsgemäß ist daher die Pumpenvorrichtung 20 außermittig, d.h. seitlich versetzt zur Längsachse L1 des Fahrwerks (welche im gezeigten Ausführungsbeispiel auch der Längsachse der Rahmenstruktur 12 entspricht) angeordnet. Mit anderen Worten weist die Längsachse L2 der Pumpenvorrichtung 20, welche parallel zu und mittig zwischen den Förderzylindern 30 sowie, in diesem Ausführungsbeispiel, mittig (in Draufsicht) durch den Beschickungstrichter 22 verläuft, einen deutlichen Versatz bzw. Abstand zur Längsachse L1 des Fahrwerks auf (vgl. Figur 2). Das Gehäuse 18 ist mittig zur Längsachse L1 angeordnet, sodass die Pumpenvorrichtung 20 auch zum umgebenden Gehäuse 18 versetzt bzw. außermittig angeordnet ist.

Somit rücken die Pumpenvorrichtung 20 und der Beschickungstrichter 22 vollständig an eine Seite (in der Figur 2 nach oben) der Dickstoffpumpe 10, sodass die entsprechende Seitenwand des Beschickungstrichters 22 die Breite der Dickstoffpumpe 10 auf dieser Seite begrenzt. Die Förderleitung 24, welche über einen öffenbaren Klappbogen 26 mit der Rückwand des Beschickungstrichters 22 verbunden ist und nach einer im Wesentlichen 180°-Biegung seitlich am Gehäuse 18 vorbei (alternativ kann sie auch innerhalb des Gehäuse 18 verlaufen) nach vorne verläuft, begrenzt die Breite der Dickstoffpumpe 10 auf der anderen Seite (in der Figur 2 unten).

Somit gibt es keine Überstände des Fahrwerks oder der Raupenfahrwerksschiffe 14 in Bezug auf die Förderleitung 24 und den Beschickungstrichter 22 bzw. die Pumpenvorrichtung 20. Die Breite des Fahrwerks (samt Rahmenstruktur 12 und Raupenfahrwerksschiffe 14) entspricht im Wesentlichen der Breite des gesamten Pumpenaufbaus 16 (also inklusive Beschickungstrichter 22 und Förderleitung 24). Dadurch ergibt sich ein besserer Zugang zu den Wartungsstellen des Pumpenaufbaus 16 und ein kompakterer Aufbau der Dickstoffpumpe 10, was zu einer besseren Übersichtlichkeit auf der Baustelle führt.

Zudem lässt sich der durch die außermittige Anordnung der Pumpenvorrichtung 20 freigewordene Bauraum 40 zwischen Pumpenaufbau 20 und Förderleitung 24 (vgl. die schraffierte Fläche 40 in der Figur 2), welcher im vorliegenden Ausführungsbeispiel innerhalb des Gehäuses 18 liegt, dies aber nicht muss, für zusätzliche Komponenten der Dickstoffpumpe 10 nutzen. Dabei kann es sich um Großkomponenten wie Tanks, Motoren oder Speicher handeln, oder einfach um Stauraum für Teile, Werkzeug oder dergleichen.

Die erfindungsgemäße außermittige Anordnung des Pumpenaufbaus 20 ist nicht auf Raupenbetonpumpen und Anhängerbetonpumpen begrenzt und kann beispielsweise auch bei Stationärbetonpumpen zum Einsatz kommen.

### Bezugszeichenliste:

- 10: Dickstoffpumpe
- 12: Rahmenstruktur
- 14: Raupenfahrwerksschiff
- 16: Pumpenaufbau
- 18: Gehäuse
- 20: Pumpenvorrichtung
- 22: Beschickungstrichter
- 23: Öffnung
- 24: Förderleitung
- 26: Klappbogen
- 28: Rührwerk
- 30: Förderzylinder
- 32: Antriebszylinder
- 34: Wasserkasten
- 40: Raum für Großkomponenten
- L1: Längsachse des Fahrwerks
- L2: Längsachse der Pumpenvorrichtung

## Patentansprüche

1. Dickstoffpumpe (10), insbesondere Betonpumpe, umfassend ein Fahrwerk und einen am Fahrwerk befestigten Pumpenaufbau (16) mit einer Pumpenvorrichtung (20) zur Förderung von Dickstoff, einem Beschickungstrichter (22) zum Zuführen von Dickstoff zur Pumpenvorrichtung (20) und/oder einer Förderleitung (24) in welche der Dickstoff hineingepumpt wird, wobei die Pumpenvorrichtung (20) zur Längsachse des Fahrwerks seitlich versetzt angeordnet ist,
**dadurch gekennzeichnet,**
**dass** der Pumpenaufbau (16) die Gesamtbreite der Dickstoffpumpe (10) auf einer Seite seitlich der Längsachse des Fahrwerks, vorzugsweise auf beiden Seiten, begrenzt.

2. Dickstoffpumpe (10) nach Anspruch 1, **dadurch gekennzeichnet, dass** der Pumpenaufbau (16) einen Beschickungstrichter (22) zum Zuführen von Dickstoff zur Pumpenvorrichtung (20) umfasst, wobei die Gesamtbreite der Dickstoffpumpe (10) auf einer Seite durch den Beschickungstrichter (22) begrenzt ist und wobei der Beschickungstrichter (22) vorzugsweise mittig zur Längsachse der Pumpenvorrichtung (20) angeordnet ist.

3. Dickstoffpumpe (10) nach Anspruch 1 oder 2, **dadurch gekennzeichnet, dass** der Pumpenaufbau (16) eine Förderleitung (24) umfasst, in welche mittels der Pumpenvorrichtung (20) Dickstoff förderbar ist, welche seitlich entlang der Dickstoffpumpe (10) nach vorne verläuft und welche vorzugsweise über einen Klappbogen (26) an eine Rückwand eines Beschickungstrichters (22) angebunden ist, wobei die Gesamtbreite der Dickstoffpumpe (10) auf einer Seite durch die Förderleitung (24) begrenzt ist.

4. Dickstoffpumpe (10) nach den Ansprüchen 2 und 3, **dadurch gekennzeichnet, dass** die Gesamtbreite der Dickstoffpumpe (10) auf der einen Seite durch den Beschickungstrichter (22) und auf der anderen Seite durch die Förderleitung (24) begrenzt ist.

5. Dickstoffpumpe (10) nach Anspruch 3 oder 4, **dadurch gekennzeichnet, dass** auf der Seite der Pumpenvorrichtung (20), auf der die Förderleitung (24) verläuft, ein Tank, ein Motor, ein Kühler und/oder ein Speicher angeordnet ist, welcher seitlich nicht über die Förderleitung (24) hinausragt und welcher vorzugsweise zwischen der Pumpenvorrichtung (20) und der Förderleitung (24) angeordnet ist.

6. Dickstoffpumpe (10) nach einem der vorhergehenden Ansprüche, **dadurch gekennzeichnet, dass** der Pumpenaufbau (16) auf einer Seite, vorzugsweise auf beiden Seiten, nicht über das Fahrwerk hinausragt.

7. Dickstoffpumpe (10) nach Anspruch 6, **dadurch gekennzeichnet, dass** die maximale Breite des Pumpenaufbaus (16) der maximalen Breite des Fahrwerks entspricht.

8. Dickstoffpumpe (10) nach einem der vorhergehenden Ansprüche, **dadurch gekennzeichnet, dass** die Pumpenvorrichtung (20) zwei an einen Beschickungstrichter (22) angebundene Förderzylinder (30) umfasst, welche derart antreibbar sind, dass der eine Förderzylinder (30) einen Saughub ausführt und Dickstoff aus dem Beschickungstrichter (22) ansaugt, während gleichzeitig der andere Förderzylinder (30) einen Pumphub ausführt und Dickstoff in die Förderleitung (24) pumpt.

9. Dickstoffpumpe (10) nach Anspruch 8, **dadurch gekennzeichnet, dass** der Pumpenaufbau (16) eine Rohrweiche umfasst, welche vorzugsweise am Beschickungstrichter (22) schwenkbar gelagert ist und welche derart antreibbar ist, dass sie die Förderleitung (24) abwechselnd mit dem jeweils einen Pumphub ausführenden Förderzylinder (30) verbindet.

10. Dickstoffpumpe (10) nach einem der vorhergehenden Ansprüche, **dadurch gekennzeichnet, dass** die Pumpenvorrichtung (20) einen Wasserkasten (34) zur Sichtkontrolle und Wartung mindestens eines Förderzylinders (30) umfasst, wobei die Pumpenvorrichtung (20) derart angeordnet und ausgebildet ist, dass der Wasserkasten (34) von außerhalb der Dickstoffpumpe (10) zugänglich ist.

11. Dickstoffpumpe (10) nach einem der vorhergehenden Ansprüche, **dadurch gekennzeichnet, dass** die Pumpenvorrichtung (20) zumindest teilweise in einem Gehäuse (18) des Pumpenaufbaus (16) angeordnet und vorzugsweise zur Längsachse des Gehäuses (18) seitlich versetzt ist.

12. Dickstoffpumpe (10) nach einem der vorhergehenden Ansprüche, **dadurch gekennzeichnet, dass** das Fahrwerk ein Raupenfahrwerk mit zwei Raupenfahrwerksschiffen (14) ist.

13. Dickstoffpumpe (10) nach Anspruch 12, **dadurch gekennzeichnet, dass** sich der Pumpenaufbau (16) in einen Bereich oberhalb eines oder mehrerer Raupenfahrwerksschiffe (14) erstreckt.

14. Dickstoffpumpe (10) nach einem der vorhergehenden Ansprüche, **dadurch gekennzeichnet, dass** die Dickstoffpumpe mindestens eine der folgenden Komponenten umfasst:
- eine Wartungsstelle, insbesondere ein Wasserkasten (34) der Pumpenvorrichtung (20),
- eine Energieerzeugungseinheit, insbesondere ein Motor und/oder eine Batterie,
- einen Schaltschrank,
- eine Maschinenkomponente,
- einen Stauraum.

15. Dickstoffpumpe (10) nach Anspruch 14, **dadurch gekennzeichnet, dass** die mindestens eine Komponente von einer einzigen Seite der Dickstoffpumpe (10) aus zugänglich ist, insbesondere auf einer durch den Pumpenaufbau (20) begrenzten Seite.

## Claims

1. A viscous material pump (10), in particular a concrete pump, comprising a chassis and a pump assembly (16), which is mounted on the chassis and has a pump apparatus (20) for conveying viscous material, a feed hopper (22) for supplying viscous material to the pump apparatus (20), and/or a delivery pipe (24) into which the viscous material is pumped, wherein the pump apparatus (20) is arranged laterally offset in relation to the longitudinal axis of the chassis,
**characterised in that**
the pump assembly (16) bounds the overall width of the viscous material pump (10) on one side laterally to the longitudinal axis of the chassis, preferably on both sides.

2. The viscous material pump (10) according to claim 1, **characterised in that** the pump assembly (16) comprises a feed hopper (22) for supplying viscous material to the pump apparatus (20), wherein the overall width of the viscous material pump (10) is bounded on one side by the feed hopper (22) and wherein the feed hopper (22) is preferably arranged centrally with respect to the longitudinal axis of the pump apparatus (20).

3. The viscous material pump (10) according to claim 1 or 2, **characterised in that** the pump assembly (16) comprises a delivery pipe (24) in which viscous material can be conveyed by the pump apparatus (20) and which runs forwards alongside the viscous material pump (10) and which is preferably fastened to a rear wall of a feed hopper (22) via a hinged elbow (26), wherein the overall width of the viscous material pump (10) is bounded on one side by the delivery pipe (24).

4. The viscous material pump (10) according to claims 2 and 3, **characterised in that** the overall width of the viscous material pump (10) is bounded on the one side by the feed hopper (22) and on the other side by the delivery pipe (24).

5. The viscous material pump (10) according to claim 3 or 4, **characterised in that**, on the side of the pump apparatus (20) along which the delivery pipe (24) runs, a tank, a motor, a cooler and/or a storage vessel is arranged which does not project laterally beyond the delivery pipe (24) and which is preferably arranged between the pump apparatus (20) and the delivery pipe (24).

6. The viscous material pump (10) according to one of the preceding claims, **characterised in that** on one side, preferably on both sides, the pump assembly (16) does not project beyond the chassis.

7. The viscous material pump (10) according to claim 6, **characterised in that** the maximum width of the pump assembly (16) corresponds to the maximum width of the chassis.

8. The viscous material pump (10) according to one of the preceding claims, **characterised in that** the pump assembly (20) comprises two delivery cylinders (30), which are connected to a feed hopper (22) and can be driven in such a way that the one delivery cylinder (30) executes a suction stroke and sucks viscous material out of the feed hopper (22) while at the same time the other delivery cylinder (30) executes a pump stroke and pumps viscous material into the delivery pipe (24).

9. The viscous material pump (10) according to claim 8, **characterised in that** the pump assembly (16) comprises a transfer tube which is preferably swivel-mounted on the feed hopper (22) and which can be driven in such a way that it connects the delivery pipe (24) in an alternating manner to whichever delivery cylinder (30) is executing a pump stroke.

10. The viscous material pump (10) according to one of the preceding claims, **characterised in that** the pump apparatus (20) comprises a water box (34) for the visual inspection and maintenance of at least one delivery cylinder (30), wherein the pump apparatus (20) is arranged and designed in such a way that the water box (34) can be accessed from outside the viscous material pump (10).

11. The viscous material pump (10) according to one of the preceding claims, **characterised in that** the pump apparatus (20) is arranged at least partly in a housing (18) of the pump assembly (16) and is preferably laterally offset in relation to the longitudinal axis of the housing (18).

12. The viscous material pump (10) according to one of the preceding claims, **characterised in that** the chassis is a crawler chassis having two crawler chassis tracks (14).

13. The viscous material pump (10) according to claim 12, **characterised in that** the pump assembly (16) extends in a region above one or more crawler chassis tracks (14).

14. The viscous material pump (10) according to one of the preceding claims, **characterised in that** the viscous material pump comprises at least one of the following components:
- a maintenance point, in particular a water box (34) of the pump apparatus (20),
- a power generating unit, in particular a motor and/or a battery,
- a control cabinet,
- a machine component,
- a storage compartment.

15. The viscous material pump (10) according to claim 14, **characterised in that** the at least one component is accessible from a single side of the viscous material pump (10), in particular on a side bounded by the pump assembly (20).

## Revendications

1. Pompe à liquides épais (10), en particulier pompe à béton, comprenant un châssis et une structure de pompe (16) fixée au châssis et dotée d'un dispositif de pompe (20) destiné au transport de liquides épais, d'une trémie de chargement (22) destinée à acheminer du liquide épais jusqu'au dispositif de pompe (20) et/ou d'une conduite de refoulement (24) dans laquelle le liquide épais est pompé, le dispositif de pompe (20) étant disposé décalé latéralement par rapport à l'axe longitudinal du châssis,
**caractérisée en ce que**
la structure de pompe (16) limite la largeur totale de la pompe à liquides épais (10) d'un côté situé latéralement par rapport à l'axe longitudinal du châssis, de préférence des deux côtés.

2. Pompe à liquides épais (10) selon la revendication 1, **caractérisée en ce que** la structure de pompe (16) comprend une trémie de chargement (22) destinée à acheminer du liquide épais jusqu'au dispositif de pompe (20), la largeur totale de la pompe à liquides épais (10) étant limitée d'un côté par la trémie de chargement (22) et la trémie de chargement (22) étant de préférence disposée au centre par rapport à l'axe longitudinal du dispositif de pompe (20).

3. Pompe à liquides épais (10) selon la revendication 1 ou 2, **caractérisée en ce que** la structure de pompe (16) comprend une conduite de refoulement (24) dans laquelle du liquide épais peut être refoulé au moyen du dispositif de pompe (20), ladite conduite de refoulement s'étendant vers l'avant latéralement le long de la pompe à liquides épais (10) et étant de préférence reliée à une paroi arrière d'une trémie de chargement (22) par le biais d'un coude rabattable (26), la largeur totale de la pompe à liquides épais (10) étant limitée d'un côté par la conduite de refoulement (24).

4. Pompe à liquides épais (10) selon les revendications 2 et 3, **caractérisée en ce que** la largeur totale de la pompe à liquides épais (10) est limitée d'un côté par la trémie de chargement (22) et de l'autre côté par la conduite de refoulement (24).

5. Pompe à liquides épais (10) selon la revendication 3 ou 4, **caractérisée en ce que**, sur le côté du dispositif de pompe (20) sur lequel s'étend la conduite de refoulement (24), sont disposés un réservoir, un moteur, un radiateur et/ou un accumulateur, qui ne dépassent pas latéralement au-delà de la conduite de refoulement (24) et qui sont de préférence disposés entre le dispositif de pompe (20) et la conduite de refoulement (24).

6. Pompe à liquides épais (10) selon l'une des revendications précédentes, **caractérisée en ce que** la structure de pompe (16) ne dépasse pas du châssis sur un côté, de préférence sur aucun des deux côtés.

7. Pompe à liquides épais (10) selon la revendication 6, **caractérisée en ce que** la largeur maximale de la structure de pompe (16) correspond à la largeur maximale du châssis.

8. Pompe à liquides épais (10) selon l'une des revendications précédentes, **caractérisée en ce que** le dispositif de pompe (20) comprend deux cylindres de refoulement (30) reliés à une trémie de chargement (22), qui peuvent être entraînés de telle manière que l'un des cylindres de refoulement (30) exécute une course d'aspiration et aspire du liquide épais de la trémie de chargement (22), pendant que l'autre cylindre de refoulement (30) exécute simultanément une course de pompage et pompe du liquide épais dans la conduite de refoulement (24).

9. Pompe à liquides épais (10) selon la revendication 8, **caractérisée en ce que** la structure de pompe (16) comprend une bifurcation tubulaire qui est de préférence montée pivotante sur la trémie de chargement (22) et qui peut être entraînée de manière à relier la conduite de refoulement (24) à tour de rôle au cylindre de refoulement (30) respectif exécutant une course de pompage.

10. Pompe à liquides épais (10) selon l'une des revendications précédentes, **caractérisée en ce que** le dispositif de pompe (20) comprend une boîte à eau (34) destinée au contrôle visuel et à la maintenance d'au moins un cylindre de refoulement (30), le dispositif de pompe (20) étant disposé et conçu de telle manière que la boîte à eau (34) est accessible depuis l'extérieur de la pompe à liquides épais (10).

11. Pompe à liquides épais (10) selon l'une des revendications précédentes, **caractérisée en ce que** le dispositif de pompe (20) est disposé au moins en partie dans un boîtier (18) de la structure de pompe (16) et est de préférence décalé latéralement par rapport à l'axe longitudinal du boîtier (18).

12. Pompe à liquides épais (10) selon l'une des revendications précédentes, **caractérisée en ce que** le châssis est un châssis sur chenilles avec deux trains chenillés (14).

13. Pompe à liquides épais (10) selon la revendication 12, **caractérisée en ce que** la structure de pompe (16) s'étend dans une zone située au-dessus d'un ou de plusieurs trains chenillés (14).

14. Pompe à liquides épais (10) selon l'une des revendications précédentes, **caractérisée en ce que** la pompe à liquides épais comprend au moins un des composants suivants :
- un point de maintenance, en particulier une boîte à eau (34) du dispositif de pompe (20),
- une unité de production d'énergie, en particulier un moteur et/ou une batterie,
- une armoire de commande,
- un composant de machine,
- un espace de rangement.

15. Pompe à liquides épais (10) selon la revendication 14, **caractérisée en ce que** l'au moins un composant est accessible depuis un seul côté de la pompe à liquides épais (10), en particulier sur un côté limité par la structure de pompe (20).
